# EUROPÄISCHE PATENTSCHRIFT

(11) **EP 0 007 335 B1**
(45) Veröffentlichungstag und Bekanntmachung des Hinweises auf die Patenterteilung: **21.04.1982**
(21) Anmeldenummer: 78900052.8
(22) Anmeldetag: 17.07.1978
(51) Int. Cl.: B65D 25/24

(54) **BEHÄLTER MIT AUSKLAPPBAREN BEINEN**
CONTAINER WITH FOLDING LEGS
BAC A PIEDS REPLIABLES

(30) Priorität: 19.07.1977 CH 8932/77
(43) Veröffentlichungstag der Anmeldung: 06.02.1980
(73) Patentinhaber: BIERI, Rudolf, CH-8400 Winterthur (CH)
(72) Erfinder: BIERI, Rudolf, CH-8400 Winterthur (CH)
(74) Vertreter: Schmauder, Klaus Dieter
(86) Internationale Anmeldenummer: CH7800008
(87) Internationale Veröffentlichungsnummer: WO7900048

## Beschreibung

Die Erfindung betrifft einen Behälter mit ausklappbaren Beinen gemäß Oberbegriff des Anspruchs 1.

Der Begriff soll hier im weitesten Sinne verstanden werden und alles beinhalten, was zur Aufnahme von Gegenständen geeignet ist, wie beispielsweise Körbe, Wannen, Tabletts und dergleichen.

Die US-A-1 583 999 beschreibt einen solchen Behälter in der weitesten Form, d. h. ein Tablett zur Aufnahme von Gegenständen. Dieser Behälter ist mit ausklappbaren Beinen versehen, die in Ausklappstellung vorgespannt sind. Die Vorspannung erfolgt durch das Eigengewicht des Behälters. In der Ausklappstellung sind die Beine mittels Sicherungsvorrichtungen gehalten. Der Behälter ist mit einer Einklappvorrichtung versehen, die einen Griffteil aufweist, welcher vom Behältertraggriff betätigbar ist. Mittels der Einklappvorrichtung können die Beine gegen den Behälterboden in Einklappstellung eingeklappt werden. Die Einklappvorrichtung weist eine am Griffteil angeordnete Betätigungsstange auf, die an einem Koppelglied angelenkt ist, welches einerseits an einer Blattfeder angelenkt ist und andererseits in ein Langloch an einem Querträger eingreift. Letzterer ist über ein Gelenk verschwenkbar am Boden des Behälters angelenkt und trägt zwei Beine. Die Blattfeder dient gleichzeitig als Sperrvorrichtung, indem sie über das Koppelglied und das Langloch mit dem Querträger zusammenwirkt und die Beine in eingeklappter Stellung hält. Bei diesem Behälter können die klappbaren Beine mittels des Griffteiles der Einklappvorrichtung vom Behältertraggriff aus ausgeklappt werden, indem mittels des Griffteiles die Sperrvorrichtung entsperrt wird und die Beine durch ihr Eigengewicht ausklappen. Über den Griffteil können die Beine aber auch wieder eingeklappt werden, indem zunächst die Blattfeder über die Betätigungsstange und das Koppelglied aus dem Nocken ausgerastet und dann mittels des Koppelgliedes der Querträger mit den Beinen eingeschwenkt wird.

Bei diesem Behälter ist es nachteilig, daß beispielsweise durch ungewolltes Betätigen des Griffteiles und/oder durch seitliches Stoßen an den Behälter der Nocken aus der Öffnung der Blattfeder ausrasten kann, so daß die Sicherungsvorrichtung unwirksam wird und die Beine einklappen können.

Aufgabe der Erfindung ist es, einen solchen Behälter sicherer zu machen, so daß ein Einklappen der Beine bei aufgestelltem Behälter unmöglich ist.

Diese Aufgabe wird durch die kennzeichnenden Merkmale des Anspruchs 1 gelöst.

Dadurch, daß die Sicherungsvorrichtung mit den Beinen zusammenwirkende Sicherungsmittel aufweisen, die in Ausklappstellung der Beine beim Abstellen des Behälters in Haltemittel des Behälters einrasten, wird sichergestellt, daß beim Abstellen des Behälters die Sicherungsvorrichtungen verrasten. Die Sicherungsmittel können dann erst wieder gelöst werden, wenn der Behälter angehoben wird. Dadurch wird sichergestellt, daß weder ein seitliches Stoßen noch ein ungewolltes Betätigen der Sicherungsvorrichtungen zu einem Lösen der Sicherungsvorrichtungen und damit zu einem Einklappen der Beine führen kann. Es ergibt sich somit ein Behälter, der trotz der Vorteile klappbarer Beine die Sicherheit aufweist, wie wenn die Beine fest am Behälter angeordnet wären.

Bevorzugte Ausgestaltungen der Erfindung sind in den Ansprüchen 2 bis 8 umschrieben.

Die Sicherungsvorrichtung kann beispielsweise gemäß Anspruch 2 ausgebildet sein.

Eine besondere einfache Ausbildung des Lagers und der Sicherungsvorrichtung umschreibt Anspruch 3, wobei die Ausgestaltung gemäß Anspruch 4 von Vorteil ist.

Die Standfestigkeit und die Sicherheit gegen Einklappen der Beine läßt sich durch eine Ausbildung nach Anspruch 5 verbessern. Eine besonders einfache Ausbildung der weiteren Sicherungsvorrichtung ist in Anspruch 6 definiert.

Eine Ausbildung des Behälters nach Anspruch 7 erleichtert das Einrasten der Sicherungsvorrichtungen, wobei eine Ausgestaltung nach Anspruch 8 von besonderem Vorteil ist, da sie einfach ist und überdies die Möglichkeit beinhaltet, bei ausgeklappten Beinen die Teile der Sicherungsvorrichtung in Eingriff zu halten.

Ausführungsbeispiele des erfindungsgemäßen Behälters werden im folgenden anhand der Zeichnung ausführlich beschrieben. Es zeigt
Fig. 1 einen Behälter mit je einem ein- und ausgeklappten Beinpaar, in vereinfachter Darstellung, im Schnitt I-I der Fig. 2,
Fig. 2 den Behälter der Fig. 1 mit eingeklappten Beinen, von oben,
Fig. 3 eine erste Ausführungsform einer Einklappvorrichtung, in Einklappstellung, im Vertikalschnitt,
Fig.4 die Einklappvorrichtung der Fig. 3 in Ausklappstellung,
Fig. 5 ein Lager mit einer ersten und einer zweiten Sicherungsvorrichtung mit ausgeklapptem Bein, im Schnitt V-V der Fig. 6,
Fig. 6 das Lager der Fig. 5 im Schnitt VI-VI der Fig. 5, und
Fig. 7 das Lager der Fig. 5 mit eingeklapptem Bein.

Der Behälter 10 weist gemäß Fig. 1 und 2 einen horizontalen Behälterboden 12 und vier annähernd senkrechte Seitenwände 14, 16, 18, 20 sowie vier Beine 22 auf. Der Behälterboden 12 enthält einen umlaufenden nach unten vorspringenden Rand 24, der praktisch die Fortsetzung der Seitenwände bildet. Der Behälterboden 12 bildet mit seinem Rand 24 einen Raum 26, welcher die Beine im eingeklappten Zustand sowie Teile einer an jeder schmalen Seitenwand 16, 20 angeordneten Einklappvorrichtung aufnimmt. Bei eingeklappten Beinen steht der Behälter auf dem Rand 24 des Behälterbodens 12.

Die schmalen Seitenwände 16, 20 weisen in ihrem oberen Bereich mittig angeordnete Traggriffe 30,32 mit je einer in den Fig. 3 und 4 sichtbaren Ausnehmung 34 auf. Durch diese Ausnehmung ragen Teile der Einklappvorrichtung, nämlich ein Griffteil 36 und der obere Bereich eines Verbindungsgliedes 38, in dessen unterem, abgewinkeltem Ende 40 eine horizontale Achse 42 aufgenommen ist. Die Achse 42 erstreckt sich annähernd längs der ganzen schmalen Seitenwand 20 und ist an ihren Enden mit je einem exzentrischen Betätigungsglied 44 der Einklappvorrichtung verbunden. Das als Exzenterhebel ausgebildete Betätigungsglied 44 und das Verbindungsglied 38 sind dadurch gelenkig miteinander verbunden.

Jedes Betätigungsglied 44 ist über einen Drehzapfen 46 in einer Ausnehmung 48 des Behälterbodens 12 gelagert. Die Ausnehmung 48 ist als vertikal angeordnetes Langloch ausgebildet, so daß sich der Drehzapfen 46 darin vertikal verschieben kann. Die Wirkungsweise dieser Ausbildung wird weiter unten beschrieben.

Auf der dem abgewinkelten Ende 40 des Verbindungsglieds 38 gegenüberliegenden Seite des Betätigungsgliedes 44 ist das Bein 22 exzentrisch an dem Drehzapfen 46 befestigt.

Am oberen Rand der schmalen Seitenwand 20 befindet sich ein Sperrteil 50 einer Sperrvorrichtung, welcher bei eingeklappten Beinen mit einem Klinkenteil 52 zusammenwirkt, der unterhalb des Griffteils 36 am Verbindungsglied 38 angeordnet ist. Zwischen dem Verbindungsglied und der Seitenwand 20 des Behälters 10 ist ein federndes Element 54 angeordnet, das das Bestreben hat, das Verbindungsglied 38 von der Seitenwand 20 weg nach außen zu drücken.

Der Behälter weist ferner eine in der Ausklappstellung wirksame Sicherungsvorrichtung für die Beine auf: Am Behälterboden 12 sind zwei nach unten ragende Ansätze 56, 58 angeordnet. Der längere Ansatz 56 bildet einen Anschlag zur Begrenzung der Ausklappbewegung des Beines. Zusammen mit dem kurzen Ansatz 58 bildet er eine Rastöffnung 60, die nach oben konisch zuläuft und oberhalb des Drehzapfens 46 des Betätigungsgliedes 44 angeordnet ist. An diesem bzw. an dem Drehzapfen ist ein Rastnocken 62 angeordnet, der bei Ausklappstellung der Beine am langen Ansatz 56 anliegt und sich unterhalb der Rastöffnung befindet.

Die Funktionsweise des Behälters ist wie folgt:

Bei eingeklappten Beinen gemäß Fig. steht der Behälter 10 wie erwähnt auf dem Rand 24 des Behälterbodens 12 oder wird an seinen Traggriffen 30, 32 gehalten. Dabei befindet sich das Verbindungsglied 38 mit dem Griffteil 36 in seiner, relativ zu den Seitenwänden, untersten Stellung und die Sperrvorrichtung 50, 52 verhindert ein Ausklappen der Beine, da sich ihr Sperrteil 50 und ihr Klinkenteil 52 gegenseitig hintergreifen. Um nun bei angehobenem Behälter 10 die Beine 22 auszuklappen drückt man, während man den Behälter 10 an den Traggriffen 30, 32 hält, auf den Griffteil 36 und verschiebt dadurch den Klinkenteil 52 relativ zum Sperrteil 50 nach unten. Das federnde Element 54 drückt dann das Verbindungsglied 38 mit dem Klinkenteil 52 von der Seitenwand 20 bzw. vom Sperrteil 50 weg. Beim Loslassen des Griffteiles 36 fallen die Beine unter der Wirkung ihres Gewichtes nach unten in die Ausklappstellung und drehen dabei das Betätigungsglied 44 im Gegenuhrzeigersinn, so daß sich das Verbindungsglied 38 mit dem Griffteil 36 relativ zu den Seitenwänden nach oben verschiebt in die in Fig. 4 dargestellte Lage.

Die durch die Ansätze gebildete Rastöffnung bildet zusammen mit dem Rastnocken eine Sicherungsvorrichtung zum Sichern der Beine in der Ausklappstellung, während der Behälter 10 an seinen Traggriffen 30, 32 gehalten wird. Diese Stellung ist in Fig. 4 mit ausgezogenen Linien dargestellt.

Stellt man den Behälter dann auf seine ausgeklappten Beine, so sinken sein Boden und seine Seitenwände relativ zu den Beinen nach unten, d. h. die Beine 22 und damit der im Langloch 48 angeordnete Drehzapfen 46 verschieben sich nach oben, bis die obere Begrenzung des Langloches 48 am Drehzapfen 46 oder der konische Rastnocken 62 in der konischen Rastöffnung 60 anliegt. Die Beine des stehenden Behälters sind dadurch gegen ein unbeabsichtigtes Einklappen gesichert. Diese Lage ist in Fig.4 mit strichpunktierten Linien angedeutet. Ein Einklappen der Beine kann erst erfolgen, wenn der Behälter wieder gehoben wird und der Rastnocken 62 aus der Rastöffnung 60 ausrasten kann.

Zum Einklappen der Beine ist es also erforderlich, den Behälter an den Traggriffen 30, 32 zunächst anzuheben und dann den Griffteil 36, beispielsweise mit dem Daumen oder dem Handballen, nach unten gegen die Traggriffe 30, 32 zu drücken, was ein Schwenken des Betätigungsgliedes 44 im Uhrzeigersinn und somit das Einklappen der Beine zur Folge hat.

Sobald sich der ·Klinkenteil 52 im Bereich der Ausnehmung 34 befindet, wird er infolge einer Schrägfläche 53, die längs des Sperrteiles 50 gleitet, nach außen geschoben. Nachdem das obere Ende des Klinkenteils 52 ein tieferes Niveau erreicht hat als das untere Ende des Sperrteils 50, gelangt die Sperrvorrichtung 50, 52 wieder in Eingriff.

Die Fig. 5 bis 7 zeigen eine besonders bevorzugte Ausführungsform eines von vier Lagern für die Beine 22 am Behälterboden 12, das eine erste Sicherungsvorrichtung 94 und eine zweite Sicherungsvorrichtung 96 zum Sichern der Beine 22 in ausgeklappter Stellung aufweist. Die erste und die zweite Sicherungsvorrichtung sind dabei bezüglich der Schwenkachse 98 der Beine 22 um annähernd 180° gegeneinander versetzt.

Das Lager enthält einen über eine Befestigungsplatte 100 mit dem Behälterboden 12 beziehungsweise seinem nach unten vorstehenden Rand 24 verbundenen Lagerzapfen 102, der in eine Lagerbohrung 104 in einer zwei Beine 22 tragenden Welle 106 eingreift. Das andere Ende der Welle 106 ist ebenfalls mit einem dem dargestellten Lager entsprechenden Lager gehalten.

Die erste Sicherungsvorrichtung 94 wird gebildet durch zwei einander gegenüberliegende Abflachungen 108 am Lagerzapfen 102, die es bei ausgeklappten Beinen 22 dem Lagerzapfen 102 ermöglichen, in ein unteres Langloch 110 einzurasten, das in der Welle 106 angeordnet ist und in die Lagerbohrung 104 mündet. Die zweite Sicherungsvorrichtung 96 weist ein dem Langloch 110 gegenüberliegendes Loch 112 in der Wandung der Lagerbohrung 104 auf. Dieses Loch 112 wirkt mit einem an der Befestigungsplatte 100 oberhalb des Lagerzapfens 102 angeordneten Zapfen 114 zusammen, wenn die Beine ausgeklappt sind, wie dies in Fig. 5 gezeigt ist. Die Fig. 7 zeigt das Lager bei eingeklapptem Bein 22 und mit außer Eingriff stehenden ersten und zweiten Sicherungsvorrichtungen 94, 96, wobei der Lagerzapfen 102 in der Lagerbohrung 104 liegt.

Das Lager der Fig. 5 bis 7 ist mit einer Federvorrichtung 116 ausgestattet, die das Einklappen der Beine erleichtert und bei ausgeklappten Beinen den Eingriff der Sicherungsvorrichtungen 94, 96 begünstigt und hält. Die hält. Die Federvorrichtung weist eine umlaufende Feder 118, beispielsweise einen Gummiring auf, die oberhalb des Lagers an einem Halter 120 am Behälterboden 12 gehalten ist und nach unten um das Gehäuse 122 der Lagerbohrung 104 und des Langloches 110 gelegt ist. Führungsrinnen 124, 126, 128 am Lagerzapfen 102, am Gehäuse 122 sowie am Halter 120 verhindern ein Abgleiten der Feder 118. Durch die Führung der Feder 118 um das Gehäuse 122 des Langloches wird ein exzentrischer Angriffspunkt 130 erhalten, der in Richtung des Beins 22 mit Abstand vom Lager angeordnet ist. Ferner ist der Halter 120 so ausgebildet, daß er in Richtung des eingeklappten Beines 22 gegenüber derVertikalachse 132 des Lagers vorsteht. Diese Ausbildung der Federvorrichtung 116 bewirkt einerseits ein in Eingriffbringen der Sicherungsvorrichtungen 94, 96 wie aus Fig.5 hervorgeht und verleiht andererseits dem Bein 22 beim Einklappen eine die Einklappbewegung unterstützende Kraftkomponente, wie aus Fig. 5 hervorgeht.

Im Gegensatz zum dargestellten Ausführungsbeispiel der Fig. 5 bis 7 wäre es auch möglich, die Lagerbohrung feststehend am Behälterboden anzuordnen und die Welle mit dem Lagerzapfen zu versehen. Das Langloch müßte dann oben und die zweite Sicherungsvorrichtung unten liegen. Auch wäre es beispielsweise möglich, anstelle der Federvorrichtung mit der umlaufenden Feder lediglich eine zwischen Behälterboden und Bein bzw. Welle anzuordnende Zugfeder vorzusehen.

Mittels des Betätigungsgliedes und unter dem Einfluß der Schwerkraft müssen dann die Beine entgegen der Kraft der Feder ausgeklappt und mittels der Sicherungsvorichtung gesichert werden.

## Patentansprüche

1. Behälter (10) mit klappbaren Beinen (22), die in Ausklappstellung vorgespannt und in dieser Stellung mittels Sicherungsvorrichtungen (48, 56, 58, 60, 62; 94, 96) gehalten sind, wobei die Beine (22) weiter mittels von Behälter-Traggriffen (30, 32) aus betätigbaren Griffteilen (36) von Einklappvorrichtungen (36, 38, 44) gegen den Behälterboden (12) einklappbar sind und in Einklappstellung mittels Sperrvorrichtung (50, 52) gehalten sind, dadurch gekennzeichnet, daß die Sicherungsvorrichtungen (48, 56, 58, 60, 62; 94, 96) mit den Beinen (22) zusammenwirkende Sicherungsmittel (62; 110, 112) aufweisen, die in Ausklappstellung der Beine (22) beim Abstellen des Behälters (10) in Haltemittel (56, 58, 60; 102, 108, 114) des Behälters einrasten, wobei die Sicherungsmittel (62; 110, 112) mittels der Griffteile (36) der Einklappvorrichtung (36, 38, 44) nur bei angehobenem Behälter (10) lösbar sind.

2. Behälter nach Anspruch 1, dadurch gekennzeichnet, daß jede Sicherungsvorrichtung (48, 56, 58, 60, 62) am Behälter (10) angeordnete Ansätze (56, 58) aufweist, zwischen welche beim Abstellen des Behälters (10) auf seine ausgeklappten Beine (22) ein Rastnocken (62) einrastet, der an einer in einem vertikal verlaufenden Langloch (48) gelagerten, mit mindestens einem Bein (22) verbundenen Welle (46) angeordnet ist.

3. Behälter nach Anspruch 1, dadurch gekennzeichnet, daß die Beine (22) jeweils über Lagerzapfen (102) und Lagerbohrung (104) am Behälterboden (12) gelagert sind, wobei die Sicherungsvorrichtung (94) am Lagerzapfen (102) einander gegenüberliegende Abflachungen (108) aufweist, die bei ausgeklappten Beinen (22) in eine in der Lagerbohrung (104) angeordnete Nut (110) einrasten.

4. Behälter nach Anspruch 3, dadurch gekennzeichnet, daß jeweils der Lagerzapfen (102) ortsfest am Behälterboden (12) angeordnet ist und die Lagerbohrung (104) drehbeweglich ist und an der Welle (106) der Beine (22) angeordnet ist, wobei die Nut (110) bei ausgeklappten Beinen (22) unten liegt.

5. Behälter nach Anspruch 3, dadurch gekennzeichnet, daß er jeweils eine weitere Sicherungsvorrichtung (96) aufweist, die bezogen auf die Schwenkachse der Beine (22) bezüglich der ersten Sicherungsvorrichtung (94) um 180° versetzt ist.

6. Behälter nach Anspruch 5, dadurch gekennzeichnet, daß die weitere Sicherungsvorrichtung (96) am drehbeweglichen Teil (104) der Lagerbohrung-/Lagerzapfen-Anordnung (102, 104), und zwar auf der der Nut (110) gegenüberliegenden Seite eine weitere Zapfen-Loch-Anordnung (114, 112) aufweist, die bei ausgeklappten Beinen (22) verrasten.

7. Behälter nach mindestens einem der Ansprüche 4 bis 6, dadurch gekennzeichnet, daß den Sicherungsvorrichtungen (94, 96) Federvorrichtungen (116) zugeordnet sind, welche bei ausgeklappten Beinen (22) das Einrasten der Sicherungsmittel (110, 112) in die Haltemittel (108,114) unterstützen.

8. Behälter nach Anspruch 7, dadurch gekennzeichnet, daß die Federvorrichtungen (116) jeweils eine Feder (118), vorzugsweise einen Gummiring, enthalten, wobei die Feder (118) oberhalb des Lagers an einem Halter (120) am Behälterboden (12) angeordnet und mit dem drehbeweglichen Teil (104) des Lagers verbunden ist, wobei der Angriffspunkt (130) der Feder (118) am drehbeweglichen Teil (104) in Richtung des Beines (22) mit Abstand von der Drehachse des Lagers angeordnet ist.

## Claims

1. Container (10) with folding legs (22) that are preloaded in the unfolded position and are held in this position by means of safety devices (48, 56, 58, 60, 62; 94, 96), whereby the legs (22) may furthermore be folded to the container bottom (12) by means of folding devices (36, 38, 44) actuated by the handle parts (36) adjacent to the container handles (30, 32) and are held in the folded position by means of locking devices (50, 52), characterized in that the safety devices (48, 56, 58, 60, 62; 94, 96) possess safety means (62; 110, 112) that cooperate with the legs (22), said safety means (62; 110, 112) engaging the holding means (56, 58, 60; 102, 108, 114) of the container (10) with the legs (22) in the unfolded position when the container (10) is set down, whereby the safety means (62; 110, 112) can be released by means of the handle parts (36) of the folding device (36, 38, 44) only when the container (10) is lifted.

2. Container according to claims 1, characterized :n that each safety device (48, 56, 58, 60, 62) includes abutsements (56, 58) arranged upon the container (10) between which a lug (62) engages when setting the container (10) down upon its extended legs (22), said lug (62) is mounted on a shaft (46) arranged on a vertically elongated hole (48) and comprising at least one leg (22).

3. Container according to claim 1, characterized in that the legs (22) are mounted upon the container bottom (12) by means of bearing pins (102) and bearing bores (104), whereby the safety device (94) comprises opposing flat surfaces (108) engaging in a groove (110) disposed in the bearing bore (104).

4. Container according to claim 3, characterized in that the bearing pin (102) is arranged stationarily upon the container bottom (12) and the bearing bore (104) is rotatable and arranged upon the shaft (106) of the leg (22), the groove (110) being located below when the legs (22) are unfolded.

5. Container according to claim 3, characterized in that it comprises an additional safety device (96), which in relation to the swivelling axis of legs (22) and regarding to the first safety device (94) is offset by 180°.

6. Container according to claim 5, characterized in that the additonal safety device (96) comprises a further pin/bore arrangement (114, 112) at the rotating part (104) of the bearing bore/bearing pin arrangement (102, 104) being situtated on the side opposide the groove (110), and this will lock when the legs (22) are unfolded.

7. Container accoridng to at least one of the claims 4 to 6 characterised in that spring devices (116) are associated with the safety devices (94, 96) to assist engagement of the safety means (110,112) into the holding means (108, 114) when the legs (22) being unfolded.

8. Container according to claim 7, characterized in that each spring device (116) comprises a spring (118), preferably a rubber ring, which is attached by a bracket (120) above the bearing at the container bottom (12) and is connected with the rotating part (104) of the bearing, whereby the point of application (130) of the spring (118) is positioned with distance in the direction of the legs (22) from the swivelling axis of the bearing.

## Revendications

1. Bac (10) à pieds repliables (22) précontraints en position dépliée et maintenus dans cette position au moyen d'oranges de sécurité (48, 56, 58, 60, 62; 94, 96), les pieds (22) étant en outre repliables contre le fond (12) du bac au moyen d'éléments de poignées (36), de dispositifs de pliage (36, 38, 44) actionnés à partir de poignées porteuses (30, 32) du bac et étant maintenus en position repliée au moyen d'oranges de verrouillage (50, 52), caractérisé ef ce que les organes de sécurité (48, 56, 58, 60, 62; 94, 96) comportent des moyens de sécurité (62; 110, 112) coopérant avec les pieds (22), moyens s'enclenchant dans des moyens de retenue (56, 58, 60, 102, 108, 114) du bac dans la position dépliée des pieds (22) lors du dépôt du bac (10), les moyens de sécurité (62; 110, 112) ne pouvant être libérés au moyen des éléments de poignées (36), du dispositif de repliage (36, 38, 44) que lorsque le bac (10) est soulevé.

2. Bac selon la revendication 1, caractérisé en ce que chaque organe de sécurité (48, 56, 58, 60, 62) comporte des saillies (56, 58) disposées sur le bac (10), entre lesquelles s'enclenche un ergot d'enclenchement (62) lors du dépôt du bac (10) sur ses pieds dépliés (22), ergot disposé sur un arbre (46) assemblé avec au moins un pied (22) et monté à rotation dans au moins un perçage oblong (48) s'étendant verticalement.

3. Bac selon la revendication 1, caractérisé en ce que les pieds (22) sont respectivement montés à rotation par pivots (102) et alésage de pivotement (104) sur le fond (12) du bac, l'organe de sécurité (94) présentant des méplats (108) opposés l'un à l'autre sur le pivot (102), méplats s'enclenchant lorsque les pieds (22) sont dépliés dans une rainure (110) disposée dans l'alésage de pivotement (104).

4. Bac selon la revendication 3, caractérisé en ce que chacun des pivots (102) est disposé à poste fixe sur le fond (12) du bac et en ce que l'alésage de pivotement (104) est mobile en rotation et est disposé sur l'arbre (106) des pieds (22), la rainure (110) étant située en bas lorsque les pieds (22) sont dépliés.

5. Bac selon la revendication 3, caractérisé en ce qu'il comporte respectivement un autre organe de sécurité (96) décalé de 180° par rapport au premier organe de sécurité (94) en se référant à l'axe de pivotement des pieds (22).

6. Bac selon la revendication 5, caractérisé en ce que l'autre organe de sécurité (96) comporte une autre dispositif à pivot et perçage (114, 112) sur l'élément mobile en rotation (104) de la disposition à perçage de rotation et à pivot (102, 104), à savoir du côté opposé à la rainure (110), s'enclenchant lorsque les pieds (22) sont dépliés.

7. Bac selon au moins l'une quelconque des revendications 4 à 6, caractérisé en ce que des organes à ressort (116) sont associés aux organes de sécurité (94, 96), ces organes à ressort soutenant, lorsque les pieds (22) sont dépliés, l'enclenchement des moyens de sécurité (110, 112) dans les moyens de retenue (108, 114).

8. Bac selon la revendication 7, caractérisé en ce que les organes à ressort (116) comprennent respectivement un ressort (118), de préférence une bague en caoutchouc, le ressort (118) étant disposé au-dessus du palier sur un support (120) du fond (12) du bac et assemblé avec l'élément mobile en rotation (104) du palier, le point d'attaque (130) du ressort (118) sur l'élément mobile en rotation (104) étant disposé dans la direction du pied (22) à distance de l'axe de rotation du palier.
